# EUROPÄISCHE PATENTSCHRIFT

(11) **EP 2 140 056 B1**
(45) Veröffentlichungstag und Bekanntmachung des Hinweises auf die Patenterteilung: **14.03.2012**
(21) Anmeldenummer: 08701520.2
(22) Anmeldetag: 16.01.2008
(51) Int. Cl.: D06F 37/26

(54) **WÄSCHEABWEISERVORRICHTUNG FÜR EIN HAUSGERÄT ZUR PFLEGE VON WÄSCHESTÜCKEN SOWIE EIN DERARTIGES HAUSGERÄT**
LAUNDRY DEFLECTOR DEVICE FOR A HOUSEHOLD APPLIANCE FOR ATTENDING TO ITEMS OF LAUNDRY, AND SUCH A HOUSEHOLD APPLIANCE
DISPOSITIF DE DÉVIATION DE LINGE POUR UN APPAREIL MÉNAGER DESTINÉ AU SOIN DU LINGE ET APPAREIL MÉNAGER

(30) Priorität: 27.02.2007 DE 102007009509
(43) Veröffentlichungstag der Anmeldung: 06.01.2010
(73) Patentinhaber: BSH Bosch und Siemens Hausgeräte GmbH, 81739 München (DE)
(72) Erfinder: ALISCH, Robert, 10115 Berlin (DE); ANDIA LABORDA, Jaime, 10119 Berlin (DE); HEYM, Bernhard, 10713 Berlin (DE); JURMANN, Rainer, 14612 Falkensee (DE)
(86) Internationale Anmeldenummer: PCT/EP2008/050453
(87) Internationale Veröffentlichungsnummer: WO 2008/104420

(56) Entgegenhaltungen:
- EP-A- 1 321 559
- WO-A-2007/063072
- DE-B3- 10 237 017

## Beschreibung

Die Erfindung betrifft ein Hausgerät zur Pflege von Wäschestücken, insbesondere eine Waschmaschine oder einen Wäschetrockner, mit einer Wäscheabweiservorrichtung.

Ein derartiges Wäschebehandlungsgerät ist aus der DE 102 37 017 B3 bekannt. Bei diesem Wäschebehandlungsgerät ist in einem oberen Bereich der Öffnung des Laugenbehälters ein Wäscheabweiser befestigt, der aus einem starren Befestigungsteil und einem elastischen Abweiserteil besteht. Das Abweiserteil des befestigten Wäscheabweisers ist unter Bildung eines Spaltes in die Einfüllöffnung der Wäschetrommel eingeführt. Durch den Wäscheabweiser sollen insbesondere bei einem Schleuderhochlauf der Wäschetrommel verhakte und in den Bereich der Manschette ragende Wäschestücke gelöst und von der Manschette abgehalten werden. Nachteilig an dem bekannten Wäscheabweiser ist, dass sich Wäsche im Spalt zwischen dem Wäscheabweiser und der Wäschetrommel verklemmen und dabei beschädigt werden kann. Darüber hinaus sind die zwischen der Wäsche und dem Wäscheabweiser wirkenden Reibkräfte, insbesondere bei einer vollen Wäschetrommel, derart groß, dass das Abweiserteil auf Dauer abgerieben wird. Der dabei entstehende Abrieb setzt sich störend auf der Wäsche ab.

Darüber hinaus ist aus der WO 02/12612 A1 eine Manschette einer Waschmaschine mit integriertem Abweiserteil bekannt. Das sehr elastische Abweiserteil wird von einem in das Abweiserteil eingeführten und gebogenen Metalldraht stabilisiert. Der Metalldraht ist integraler Bestandsteil des Befestigungsringes der Manschette. Trotz des stabilisierenden Metalldrahtes ist der Wäscheabweiser so instabil, dass der Wäscheabweiser die Wäsche nicht ausreichend sicher ablösen kann. Außerdem kann der Wäscheabweiser durch Reibung der Wäsche, insbesondere von Wäsche mit Metallteilen wie Reißverschlüssen oder dergleichen, beschädigt werden oder gar einreißen. Somit wird die Manschette und letztlich auch das Wäschebehandlungsgerät undicht.

Darüber hinaus ist aus der DE 20 2004 012 221 U1 ein Wäschebehandlungsgerät mit einem Wäscheabweiser bekannt. In Fig. 1 ist eine Schnittdarstellung eines Teilausschnitts dieser bekannten Waschmaschine gezeigt. Dabei ist der Laugenbehälter 1 mit einer Öffnung, in die eine Wäscheeinfüllöffnung 3 einer Wäschetrommel 2 hineinreicht, gezeigt. Von der Wäschetrommel 2 ist nur der so genannte Stirnboden mit der Einfüllöffnung 3 dargestellt. Das nicht dargestellte Gehäuse hat eine zur Einfüllöffnung 3 der Wäschetrommel 2 bzw. der Öffnung des Laugenbehälters 1 korrespondierende Fensteröffnung (Befüllung in Pfeilrichtung). Die Öffnung des Laugenbehälters 1 ist mit einer elastischen Manschette 5 mit einer Fensteröffnung verbunden. Die Waschmaschine hat außerdem einen Wäscheabweiser 4, der mit dem Laugenbehälter 1 nahe dem oberen Bereich der Öffnung und somit auch nahe dem oberen Bereich der Einfüllöffnung 3 der Wäschetrommel 2 starr verbunden ist.

Eine weitere Wäscheabweiservorrrichtung mit einem asymmetrischen Abweiserelement ist auch aus WO 2008/104420 bekannt.

Aus der EP 1 321 559 A1 ist eine Waschmaschine bekannt, bei welcher an einer Manschette ein Abweiserelement für Wäschestücke ausgebildet ist.

Es ist Aufgabe der vorliegenden Erfindung, ein Hausgerät zur Pflege von Wäschestücken zu schaffen, mit dem die im Bereich der Manschette hineinragende Wäsche wirksam ohne Beschädigung der Wäsche von der Wäschetrommel ablösbar ist und wirksam das Beschädigen der Wäschestücke und der Manschette verhindert werden kann.

Diese Aufgabe wird durch ein Hausgerät, welches die Merkmale nach Anspruch 1 aufweist, gelöst.

Die Erfindung betrifft ein Hausgerät zur Pflege von Wäschestücken, mit einer in einem Behälter drehbar gelagerten Wäschetrommel, welcher Behälter eine Öffnung und die Wäschetrommel eine zur Öffnung korrespondierende Einfüllöffnung für Wäsche aufweisen. Das Hausgerät umfasst des Weiteren ein Gehäuse, das eine zur Öffnung bzw. zur Einfüllöffnung korrespondierende Fensteröffnung aufweist. Darüber hinaus weist das Hausgerät eine elastische Manschette auf, die die Öffnung des Behälters mit der Fensteröffnung verbindet. An der Manschette ist eine Wäscheabweiservorrichtung angeordnet, welche in einem oberen Bereich der Öffnung des Behälters positioniert ist. Bei einem derartigen Hausgerät, insbesondere einer Waschmaschine oder einem Waschtrockner, kann insbesondere beim Schleudervorgang ein effektives und weder die Wäsche noch die Manschette beschädigendes Ablösen von Wäschestücken, welche in den Bereich der Manschette hineinragen, ermöglicht werden. Zusätzlich kann auch gewährleistet werden, dass diese abgelösten Wäschestücke wieder in das Innere der Trommel zurückgeführt werden.

Die Wäscheabweiservorrichtung umfasst eine Mehrzahl von Abweiserelementen. Ein Abweiserelement ist keilförmig ausgebildet und in Richtung eines ersten Endes des Abweiserelements auf der einer Basisseite des Abweiserelements abgewandten Seite mit einem flachen Flankenverlauf ausgebildet. In Richtung eines zweiten Endes, welches dem ersten Ende gegenüberliegt, weist ein Abweiserelement auf der der Basisseite abgewandten Seite einen steilen Flankenverlauf auf, und ist an diesem zweiten Ende zumindest bereichsweise hinterschnitten ausgebildet. Ein Abweiserelement ist somit bei einer im Wesentlichen seitlichen Betrachtung mit einer stark asymmetrischen Dreiecksform ausgebildet, welche einerseits einen sehr flachen, lang gezogenen, ansteigenden Flankenverlauf aufweist, welcher dann am Scheitelpunkt in einen sehr stark abfallenden, relativ kurzen Flankenverlauf übergeht. Darüber hinaus ist ein Abweiserelement an dem zweiten Ende so ausgebildet, dass die durch den steilen Flankenanstieg und die Bauform des Abweiserelements gebildete Fläche zumindest bereichsweise nach hinten abgeschrägt ist bzw. nach hinten geneigt ausgebildet ist, wodurch sich die Hinterschneidung ergibt.

Durch diese Ausgestaltung der Wäscheabweiservorrichtung kann ein wesentlich verbessertes Ablösen von Wäschestücken im Bereich einer Manschette zwischen dem Laugenbehälter und einer Gehäusewand des Hausgeräts ermöglicht werden. Darüber hinaus kann durch diese Formgebung eines Abweiserelements in effektiver weiterer Funktionalität gewährleistet werden, dass die Wäschestücke durch die hinterschnitten ausgebildete Zone am zweiten Ende wieder in die Trommel automatisch geleitet werden, wenn zwei derartige Abweiserelemente in geeigneter Anordnung vorhanden sind. Beim Aufprall an dieses zweite Ende mit der Hinterschneidung erfahren die Wäschestücke dann einen Impuls in Richtung des Trommelinneren.

Die Hinterschneidung so ausgebildet, dass im montierten Zustand eines Abweiserelements am Hausgerät eine der äußeren Umgebung des Hausgeräts zugewandte Vorderseite eines Abweiserelements am zweiten Ende länger ausgebildet ist als eine dem Inneren des Hausgeräts zugewandte Rückseite eines Abweiserelements. Somit ist bei einer Betrachtung der Wäscheabweiservorrichtung von vorne lediglich die längere Vorderseite eines Abweiserelements zu erkennen. Der hinterschnittene Bereich und somit die nach hinten schräg gestellte Fläche am zweiten steilen Flankenanstieg ist somit durch diese Vorderseite quasi verdeckt. Bei einer Betrachtung von der gegenüberliegenden Seite ist dann die kürzere Rückseite des Abweiserelements zu erkennen und darüber hinaus auch die schräg gestellte Fläche an diesem zweiten Ende sichtbar, welche dann die Verbindung zwischen der kürzeren Rückseite und der längeren Vorderseite darstellt.

Ein Abweiserelement ist so an der Manschette angeordnet, dass die Längsachse eines Abweiserelements in Umlaufrichtung der Manschette orientiert ist. Dies bedeutet, dass sich ein Abweiserelement in einer Ebene erstreckt, welche im Wesentlichen parallel zur Ebene der Einfüllöffnung ausgebildet ist. Diese Ebene steht im Wesentlichen senkrecht auf der Rotations- bzw. Drehachse einer Wäschetrommel des Hausgeräts. Dadurch kann bei entsprechender Drehung der Trommel besonders effektiv das Ablösen der Wäschestücke im Bereich der Manschette ermöglicht werden, da sie quasi an ein Abweiserelement gelangen, an dem flachen Flankenanstieg entlang geführt und abgelöst werden können.

Die Wäscheabweiservorrichtung umfasst zwei Abweiserelemente, welche einander entsprechend ausgebildet sind und symmetrisch zu einer Symmetrieachse der Manschette des Hausgeräts angeordnet sind. Die beiden Abweiserelemente sind somit vorteilhafterweise so zueinander angeordnet, dass die beiden zweiten Enden einander zugewandt sind. Eine derartige Ausgestaltung ist dann besonders vorteilhaft, wenn die Trommel üblicherweise in zwei Drehrichtungen gedreht werden kann. Es kann dann stets gewährleistet werden, dass die Wäsche durch Entlanglaufen an dem flachen Flankenanstieg eines Abweiserelements abgelöst wird und beim Auftreffen an dem steilen Flankenanstieg des zweiten Endes mit der ausgebildeten Hinterschneidung des zweiten Abweiserelements quasi anprallt und dort durch die Schrägstellung dieser Fläche einen Impuls in Richtung des Trommelinnenraumes erhält. Entsprechendes kann dann durch die symmetrische Ausgestaltung der Wäscheabweiservorrichtung bei einer Drehung der Trommel in entgegengesetzter Richtung erreicht werden. Es kann somit stets eine zuverlässige Ablösung der Wäschestücke ermöglicht werden und darüber hinaus eine besondere Funktionalität durch das automatische axiale Zurückbeschleunigen der Wäschestücke in die Trommel ermöglicht werden.

Bevorzugt ist diese Hinterschneidung über die gesamte Flankenseite am zweiten Ende ausgebildet. Bevorzugt ist somit im Wesentlichen die gesamte Fläche, welche über den gesamten Flankenanstieg am zweiten Ende ausgebildet ist, mit einer derartigen Hinterschneidung ausgebildet und somit quasi nach hinten geneigt. Dadurch kann die Impulsgebung zum Einleiten der abgelösten Wäschestücke in die Trommel nochmals verbessert werden.

Vorzugsweise ist die Formgebung eines Abweiserelements am ersten Ende derart flach ausgebildet, dass ein im Wesentlichen stufenloser Übergang in die Formgebung eines Elements des Hausgeräts, an dem ein Abweiserelement angeordnet ist, ausgebildet ist. Insbesondere ist der flache Auslauf am ersten Ende so geformt und quasi spitz zulaufend, dass ein völlig stufenloser Übergang in einen Krümmungsbereich einer Manschette des Hausgeräts ermöglicht ist. Durch diese Ausgestaltung kann gewährleistet werden, dass die in den Bereich der Manschette hineinragenden Wäschestücke durch den flachen Anstieg leicht und zuverlässig mitgenommen und abgelöst werden können und somit kein abruptes Wegreißen oder dergleichen durchgeführt wird. Dadurch können wiederum Beschädigungen der Wäschestücke beim Ablösen verhindert werden.

Bevorzugt ist die Formgebung eines Abweiserelements am zweiten Ende derart ausgebildet, dass ein im Wesentlichen stufenfreier Übergang in die Formgebung eines Elements des Hausgeräts, an dem ein Abweiserelement angeordnet ist, ausgebildet ist. Zwar ist diesbezüglich ein relativ steiles Auftreffen der Flanke auf das Element des Hausgeräts, an dem ein Abweiserelement angeordnet ist, vorgesehen, dennoch ist es vorteilhaft, wenn am direkten Übergang zwischen dem zweiten Ende und dem Element des Hausgeräts, insbesondere in der Manschette, ein abgerundeter und fließender Übergang ausgebildet ist.

Bevorzugt ist ein Abweiserelement einstückig ausgebildet. Dadurch kann eine einfache und kostengünstige Herstellung, beispielsweise als Spritzgussteil oder dergleichen, realisiert werden.

Bevorzugt ist die Wäscheabweiservorrichtung an einer elastischen Manschette des Hausgeräts angeordnet, welche eine Öffnung eines Laugenbehälters mit einer Fensteröffnung des Hausgeräts verbindet. Insbesondere kann vorgesehen sein, dass die Wäscheabweiservorrichtung einstückig mit der Manschette ausgebildet ist. Auch dadurch kann der Fertigungsprozess einfach und kostengünstig gestaltet werden. Darüber hinaus kann durch eine derartige Ausgestaltung die exakte Positionierung der Wäscheabweiservorrichtung an der Manschette vorab schon definiert und angegeben werden. Fehlpositionierung durch ein nachträgliches Anbringen sowie unverhältnismäßige Toleranzen können dadurch verhindert werden.

Ebenso kann jedoch auch vorgesehen sein, dass die Wäscheabweiservorrichtung nachträglich an die Manschette angebracht wird. Beispielsweise kann hierbei ein Ankleben oder ein Thermoverfahren vorgesehen sein, welches die Materialien der Wäscheabweiservorrichtung und der Manschette dauerhaft verbindet. Es kann vorgesehen sein, dass die Wäscheabweiservorrichtung aus Kunststoff ausgebildet ist. Dadurch können auch relativ komplexe Formgebungen einfach und kostengünstig durch Spritzgießen hergestellt werden. Bevorzugt ist das Kunststoffmaterial so gewählt, dass die Wäscheabweiservorrichtung starr ausführbar ist und von der Wäsche nichts abgerieben wird. Störende Ablagerungen auf der Wäsche aufgrund von Abrieb werden durch eine solche Auswahl des Kunststoffs vorteilhaft vermieden.

Es kann vorgesehen sein, dass die Wäscheabweiservorrichtung aus einem gleitfähigen Kunststoff besteht oder eine gleitfähige Beschichtung aufweist. Bei einer solchen Ausführung wird die Reibung zwischen dem Wäscheabweiser und der abzulösenden Wäsche deutlich verringert. Hierdurch wird eine Beschädigung der Wäsche bei der Ablösung vom Rand der Einfüllöffnung der Wäschetrommel durch übermäßige Reibung deutlich vermindert. Kunststoffe, die besonders gute Gleiteigenschaften aufweisen und zugleich von Waschlauge nicht angegriffen werden, sind beispielsweise Polyfluorethylen (PTFE) oder Polyoxymethylen (POM).

Es kann vorgesehen sein, dass die beiden Wäscheabweiserelemente der Wäscheabweiservorrichtung als separate Komponenten ausgebildet sind und beabstandet zueinander angeordnet sind. Bevorzugt erstrecken sich beide Abweiserelemente in einer Ebene, welche parallel zur Ebene der Einfüllöffnung orientiert ist. Der Abstand zwischen den beiden Abweiserelementen ist vorzugsweise kleiner als die Länge eines Abweiserelements.

Es kann auch vorgesehen sein, dass die beiden Abweiserelemente miteinander verbunden sind und quasi einstückig ausgebildet sind. Dadurch kann eine einfachere Herstellung ermöglicht werden und darüber hinaus die relative Positionierung der Abweiserelemente exakter ermöglicht werden. Bereits bei der Herstellung und insbesondere bei einem Spritzgießen kann dadurch eine definierte Form bereitgestellt werden, welche die exakte Formgebung und Positionierung der Elemente zueinander gewährleistet. Dadurch kann auch die Montage schneller und einfacher ermöglicht werden.

Besonders vorteilhaft erweist es sich, wenn eine derartig einstückige Ausbildung der zumindest zwei Abweiserelemente der Wäscheabweiservorrichtung auch einstückig mit einer Manschette ausgebildet ist.

Bevorzugt ist die Wäscheabweiservorrichtung, insbesondere zumindest ein Abweiserelement, an einem der Rotationsachse der Manschette zugewandten Fläche bzw. einem dieser Achse zugewandten Steg, angeordnet.

Ausführungsbeispiele der Erfindung werden nachfolgend anhand schematischer Zeichnungen näher erläutert. Es zeigen:
- Fig. 1: eine schematische Schnittdarstellung eines aus dem Stand der Technik bekannten Hausgeräts mit einem Wäscheabweiserelement;
- Fig. 2: eine schematische Rückansicht einer Manschette für ein Hausgerät zur Pflege von Wäschestücken mit einer erfindungsgemäßen Wäscheabweiservorrichtung;
- Fig. 3: eine vergrößerte Darstellung eines Teilausschnitts gemäß Fig. 2;
- Fig. 4: eine schematische Darstellung einer Ansicht einer Wäscheabweiservorrichtung gemäß Fig. 3 bei einer Betrachtung von der Rotationsachse radial nach außen;
- Fig. 5: eine weitere Darstellung in Betrachtungsrichtung gemäß Fig. 4.

In den Figuren werden gleiche oder funktionsgleiche Elemente mit den gleichen Bezugszeichen versehen.

Ein erfindungsgemäßes Hausgerät zur Pflege von Wäschestücken ist im Ausführungsbeispiel als Waschmaschine ausgebildet und umfasst einen Laugenbehälter, eine Wäschetrommel und eine Einfüllöffnung, wie sie auch in der Darstellung gemäß Fig. 1 gezeigt und angeordnet sind. Die Pfeildarstellung in Fig. 1 kennzeichnet im Hinblick auf die Anordnung der genannten Komponenten die Einbringrichtung von Wäschestücken durch die Fensteröffnung in das Innere der Wäschetrommel.

Darüber hinaus umfasst die Waschmaschine eine Manschette 5', welche zwischen dem Laugenbehälter und einer Gehäusewand angeordnet ist und die Öffnung des Laugenbehälters mit der Fensteröffnung der Waschmaschine verbindet.

Während des Betriebs der Waschmaschine kann Wäsche durch die Wäschetrommelbewegung aus der Wäschetrommel 2 in den von der Manschette 5' umfassten Bereich gelangen. Vor allem bei einer mit sehr viel Wäsche beladenen Wäschetrommel 2 können durch die Bewegung der Wäschetrommel 2 einzelne Wäscheteile über den Rand der Einfüllöffnung 3 in den von der Manschette 5' umfassten Bereich gelangen. Die Manschette 5' ist im Wesentlichen in einem Bereich der Waschmaschine angeordnet, wie er in der Anordnung der Manschette 5 im Stand der Technik gemäß Fig. 1 gezeigt ist.

Diese Wäschestücke liegen dann teilweise noch an der Wandung der Wäschetrommel 2 an und werden somit von der sich drehenden Wäschetrommel 2 mitgenommen.

In Fig. 2 ist eine Rückansicht der Manschette 5' gezeigt, welche aus einem elastischen Material ausgebildet ist. Als Rückansicht wird dabei eine Betrachtungsrichtung bezeichnet, welche vom Inneren der Wäschetrommel 2 nach außen gerichtet ist. In der schematischen Darstellung gemäß Fig. 2 ist zu erkennen, dass eine Wäscheabweiservorrichtung 6 mit zwei Abweiserelementen 61 und 62 an der Manschette 5' angeordnet ist. Die Wäscheabweiservorrichtung 6 ist in einem oberen Bereich der Manschette 5' angeordnet und symmetrisch zu einer vertikal verlaufenden Symmetrieachse SA der Manschette 5' angeordnet. Die Wäscheabweiservorrichtung 6 ist im Ausführungsbeispiel einstückig mit der Manschette 5' ausgebildet. Die Abweiserelemente 61 und 62 sind mit im Wesentlichen gleicher Formgebung und gleichen Ausmaßen ausgebildet und beabstandet zueinander angeordnet.

Die genauere Ausgestaltung der Wäscheabweiservorrichtung 6 wird nachfolgend anhand der Fig. 3 näher erläutert. Diese zeigt einen vergrößerten Teilausschnitt der Darstellung gemäß Fig. 2. Das erste Abweiserelement 61 ist keilförmig ausgebildet und weist ein erstes Ende 611 sowie ein zweites Ende 612 auf. Die Wäscheabweiservorrichtung 6 und somit auch die Abweiserelemente 61 und 62 sind so an der Manschette 5' ausgebildet, dass sie sich quasi in einer Ebene erstrecken, welche parallel zur Ebene der Einfüllöffnung 3 erstreckt ist.

Das Abweiserelement 61, welches auch stellvertretend für das analog ausgebildete Abweiserelement 62 näher erläutert wird, weist durch seine keilförmige Formgebung quasi auch eine stark asymmetrische Dreieckprofilgebung auf. Das Abweiserelement 61 weist eine Montageseite bzw. Basisseite 613 auf, mit welcher es unmittelbar an einem Steg 51 angeordnet ist. Der Steg 51 stellt quasi eine Fläche dar, welche einer senkrecht zur Figurenebene orientierten Symmetrieachse der Manschette 5' zugewandt ist. An der gegenüberliegenden Seite dieser Basisseite 613 weist das Abweiserelement 61 einen vom ersten Ende 611 ausgehenden, relativ flachen Flankenverlauf 614 auf. Dieser relativ flach ansteigende Flankenverlauf 614 erstreckt sich über eine wesentliche Länge des Abweiserelements 61 und geht dann in einen relativ steil abfallenden Flankenverlauf 615 am zweiten Ende 612 über. Am zweiten Ende 612 weist das Abweiserelement 61 des Weiteren eine Hinterschneidung 616 auf. Wie dies aus der Darstellung in Fig. 3 zu erkennen ist, ist diese Hinterschneidung 616 im Ausführungsbeispiel im Wesentlichen über die gesamte Fläche ausgebildet, welche durch den steilen Flankenverlauf 615 gebildet wird. Die Fläche an diesem Ende 612 im Bereich des Flankenverlaufs 615 ist somit quasi nach hinten geneigt. In der in Fig. 3 dargestellten Ansicht (Betrachtung von der Rückseite der Manschette 5' nach außen und somit vom Inneren der Wäschetrommel 2 nach außen) bedeutet dies, dass die Hinterschneidung 616 bzw. die durch den Flankenverlauf 615 gebildete Fläche zu erkennen ist und in Beobachtungsrichtung nach außen quasi nach vorne schräg gestellt und zur Achse SA hin verlaufend ausgebildet ist.

In Verbindung mit dem zweiten Abweiserelement 62 wird an den einander zugewandten zweiten Enden 612 und 622 (Fig. 4) und den jeweils ausgebildeten Hinterschneidungen 616 bzw. 626 eine in Betrachtungsrichtung gemäß Fig. 4 nach außen hin verjüngte Aussparung ausgebildet.

Gemäß der Darstellung in Fig. 3 wird diese Schrägstellung der Hinterschneidung 616 dadurch erreicht, dass eine Rückseite 617 des Abweiserelements 61 am zweiten Ende 612 in Längsrichtung des Abweiserelements 61 kürzer ausgebildet ist als eine Vorderseite 618 (Fig. 5). Die Rückseite 617 stellt dabei die dem Inneren der Wäschetrommel 2 zugewandte Seite dar, wo hingehen die Vorderseite 618 die der äußeren Umgebung des Hausgeräts zugewandte Außenseite darstellt.

In der Darstellung gemäß Fig. 3 ist des Weiteren zu erkennen, dass das Abweiserelement 61 am ersten Ende 611 relativ spitz zuläuft und der sehr flache Auslauf so ausgebildet ist, dass ein kontinuierlicher und stufenloser Übergang in die Formgebung bzw. in die Krümmung der Manschette 5' und insbesondere des Stegs 51 gewährleistet ist. Am zweiten Ende 612 ist der relativ steile Flankenverlauf 615 am direkten Übergang zum Steg 51 ebenfalls etwas flacher verlaufend ausgebildet, so dass auch hier ein stufenloser Übergang in den Steg 51 gewährleistet werden kann.

In der gezeigten Ausführungsform sind die beiden Abweiserelemente 61 und 62 als separate Teile angeordnet. Es kann auch vorgesehen sein, dass die beiden Abweiserelemente 61 und 62 einstückig ausgebildet sind und an der Manschette 5' angeordnet sind.

Der Abstand der beiden Abweiserelemente 61 und 62 ist im Ausführungsbeispiel kleiner als die Länge eines Abweiserelements 61 oder 62.

Beide Abweiserelemente 61 und 62 verfügen über einen relativ flachen Einlaufwinkel, welcher jeweils an den ersten Enden 611 bzw. 621 (Fig. 4) ausgebildet ist. Abhängig von der Drehrichtung der Wäschetrommel 2, welche beidseits um die Drehachse gedreht werden kann, kann durch den sehr flachen Einlaufwinkel aufgrund der Formgebung eines Abweiserelements ein deutlich verbessertes Ablösen der entsprechenden Wäschestücke ermöglicht werden und die Reibung zwischen den Wäschestücken und dem Material der Manschette 5' und dem entsprechenden Abweiserelement 61 bzw. 62 minimiert werden.

Die einander zugewandten zweiten Enden 612 bzw. 622 der Abweiserelemente 61 bzw. 62 sind mit den Hinterschneidungen 616 bzw. 626 ausgebildet und verfügen daher über einen Flächenbereich, welcher einen nach innen ausgerichteten Anstellwinkel aufweist. Dadurch werden die gelösten Wäschestücke in das Innere der Wäschetrommel 2 zurückgeführt.

Dreht sich beispielsweise die Wäschetrommel 2 in der in Fig. 3 gezeigten Teildarstellung in Richtung PF, so werden die in den Bereich der Manschette 5' hineinragenden Wäschestücke durch den flachen Einlaufwinkel am ersten Ende 611 des Abweiserelements 61 abgelöst und in Richtung des zweiten Abweiserelements 62 geführt. Sobald diese Wäschestücke das erste Abweiserelement 61 verlassen, werden sie durch den Anstellwinkel bzw. die Hinterschneidung 626 des zweiten Abweiserelements 62 beim Anprall daran mit einem Impuls in Richtung des Inneren der Wäschetrommel 2 beaufschlagt. Dieser Impuls ist ausreichend, dass die Wäschestücke mithilfe der relativ hohen Drehzahl der Wäschetrommel 2 wieder in das Innere der Wäschetrommel 2 geschleudert werden.

In entsprechender Weise ist die Funktionalität umgekehrt, wenn sich die Trommel entgegen der Richtung PF dreht.

Insbesondere während einer ersten Betriebsphase der Waschmaschine, bei der die trockene Wäsche Wasser bzw. Lauge aufnimmt, hat die trockene bzw. noch nicht vollständig durchfeuchtete Wäsche ein größeres Volumen als die völlig durchnässte Wäsche und gelangt daher insbesondere während diesen Betriebsphasen leichter in den von der Manschette 5' umfassten Bereich. In dieser Betriebsphase wird die Wäschetrommel 2 üblicherweise reversierend gedreht. Daher ist es besonders vorteilhaft, wenn die Wäscheabweiservorrichtung 6 gemäß der Darstellung in Fig. 3 symmetrisch ausgebildet ist. Dadurch ist die Wirkung des Ablösens und der Impulsgabe zum Zurückschleudern in das Trommelinnere für beide Drehrichtungen der Wäschetrommel 2 gleich.

Alternativ dazu kann das Profil der Wäscheabweiservorrichtung 6 auch unsymmetrisch ausgebildet sein, wenn sichergestellt ist, dass die Betriebsphase, in der die Wäscheabweiservorrichtung 6 hauptsächlich wirksam sein soll, durch eine Drehung der Wäschetrommel 2 in einer einzigen Richtung gekennzeichnet ist.

In Fig. 4 ist eine Ansicht eines Teilausschnitts der Darstellung gemäß Fig. 3 gezeigt, wobei eine Draufsicht auf das Abweiserelement 62 gezeigt ist. Die Ansicht ist von der senkrecht zur Figurenebene stehenden Symmetrieachse der Manschette 5' radial nach außen in Richtung des Abweiserelements 62 gerichtet. Es ist zu erkennen, dass ein Abweiserelement 62 im Wesentlichen die Breite des Stegs 51 aufweist. Darüber hinaus ist der relativ flache Anstieg des Flankenverlaufs 624 ausgehend vom ersten Ende 621 zu erkennen. Des Weiteren ist der relativ steile Abfall des Flankenverlaufs 625 am zweiten Ende 622 zu erkennen. Das Abweiserelement 62, welches in Fig. 4 stellvertretend auch für das Abweiserelement 61 erläutert und dargestellt ist, ist in der gezeigten Darstellung im Wesentlichen vollständig geradlinig ausgebildet.

Darüber hinaus ist in der Darstellung gemäß Fig. 4 die Hinterschneidung 626 zu erkennen, welche mit einem Winkel α gegenüber der nicht geneigten Bezugsebene abgeschrägt ist. Es ist zu erkennen, dass die Rückseite 627 im Bereich des zweiten Endes 622 kürzer ausgebildet ist als die Vorderseite 628.

In Fig. 5 ist ein weiterer Teilausschnitt aus der Manschette 5' in perspektivischer Darstellung gezeigt. Auch hier ist eine Ansicht in radialer Betrachtungsrichtung nach außen entsprechend der Darstellung in Fig. 4 dargestellt. Bei dieser Darstellung ist das Abweiserelement 61 gezeigt. Beispielhaft sind die Eingriffsbereiche 7 für den Laugenbehälter 1 sowie die Eingriffsbereiche 8 für die Fensteröffnung bzw. die Gehäusewand der Waschmaschine an der Manschette 5' angezeigt.

Die Wäscheabweiservorrichtung 6 ist beispielsweise aus PTFE hergestellt. Dieser Werkstoff ist einerseits sehr resistent gegen Waschlauge und andererseits stabil genug für die benötigte Festigkeit der Wäscheabweiservorrichtung 6. Ein Materialabtrag durch an den Abweiserelementen 61 und/oder 62 reibende Wäsche, insbesondere solche Wäsche, die Metallbestandteile wie Reißverschlüsse und dergleichen enthält, wird bei einem Werkstoff der gewählten Art vermieden. Darüber hinaus hat dieser Kunststoff eine sehr gute Gleitfähigkeit, wodurch die Reibung beim Vorbeigleiten der Wäsche an der Wäscheabweiservorrichtung 6 herabgesetzt wird. Somit wird die Wäsche beim Ablösen geschont.

Alternativ kann auch ein POM-Material oder ein anderer gleitfähiger Kunststoff für die Herstellung der Wäscheabweiservorrichtung 6 verwendet werden. Ebenso kann jedoch auch vorgesehen sein, dass die Wäscheabweiservorrichtung 6 eine gleitende Beschichtung aufweist.

## Patentansprüche

1. Hausgerät zur Pflege von Wäschestücken mit einer in einem Behälter (1) drehbar gelagerten Wäschetrommel (2), welcher Behälter (1) eine Öffnung und die Wäschetrommel (2) eine zur Öffnung korrespondierende Einfüllöffnung (3) für Wäsche aufweisen, mit einem Gehäuse, das eine zur Öffnung bzw. zur Einfüllöffnung (3) korrespondierende Fensteröffnung aufweist, mit einer elastischen Manschette (5'), die die Öffnung des Behälters (1) mit der Fensteröffnung verbindet, und mit einer an der Manschette (5') angeordneten Wäscheabweiservorrichtung (6), welche in einem oberen Bereich der Öffnung des Behälters (1) angeordnet ist,
**dadurch gekennzeichnet, dass**
die Wäscheabweiservorrichtung zumindest ein erstes Abweiserelement (61), welches keilförmig ausgebildet ist und in Richtung eines ersten Endes (611, 621) auf der einer Basisseite (613) abgewandten Seite einen in Richtung einer Längsachse des Abweiserelements (61) flachen Flankenverlauf (614) aufweist und in Richtung eines zweiten, dem ersten Ende (611, 621) gegenüberliegenden Ende (612, 622) auf der der Basisseite (613) abgewandten Seite einen in Richtung einer Längsachse des Abweiserelements (61) steilen Flankenverlauf (615, 625) aufweist, und am zweiten Ende (612, 622) zumindest bereichsweise hinterschnitten ausgebildet ist, und bei welcher zumindest ein zweites Abweiserelement (62) entsprechend dem ersten Abweiserelement (61) ausgebildet ist und dass das entsprechend ausgebildete zweite Ende des zweiten Abweiserelements (62) dem zweiten Ende (611, 622) des ersten Abweiserelements (61) zugewandt ist, wobei eine Hinterschneidung (616, 626) eines Abweiserelements (61, 62) dadurch ausgebildet ist, dass eine dem Inneren der Wäschetrommel (2) zugewandte Rückseite (617, 627) eines Abweiserelements (61, 62) an dem zweiten Ende (612, 622) in Längsrichtung des Abweiserelements (61, 62) kürzer ausgebildet ist, als eine der äußeren Umgebung des Hausgeräts zugewandte Vorderseite (618, 628), wobei die Abweiserelemente (61, 62) so an der Manschette (5') angeordnet sind, dass sie in einer Ebene parallel zur Ebene der Einfüllöffnung (3) angeordnet sind, wobei die Ebene senkrecht auf einer Rotationsachse der Wäschetrommel (2) steht,
wobei die Abweiserelemente (61, 62) so an der Manschette (5') angeordnet sind, dass ihre Längsachsen in Umlaufrichtung der Manschette (5') orientiert sind.

2. Hausgerät nach Anspruch 1, bei welcher die Hinterschneidung (616, 626) über den gesamten Flankenverlauf (615, 625) am zweiten Ende (612, 622) ausgebildet ist.

3. Hausgerät nach einem der vorhergehenden Ansprüche, bei welcher die Formgebung des ersten Endes (611, 621) eines Abweiserelements (61, 62) derart flach ausläuft, dass ein im Wesentlichen stufenloser Übergang in die Formgebung eines Elements (51) des Hausgeräts, an dem ein Abweiserelement (61, 62) angeordnet ist, ausgebildet ist.

4. Hausgerät nach einem der vorhergehenden Ansprüche, bei welcher die Formgebung des zweiten Endes (612, 622) eines Abweiserelements (61, 62) derart ausgebildet ist, dass ein im Wesentlichen stufenfreier Übergang in die Formgebung eines Elements (51) des Hausgeräts, an dem ein Abweiserelement (61, 62) angeordnet ist, ausgebildet ist.

5. Hausgerät nach einem der vorhergehenden Ansprüche, bei welcher ein Abweiserelement (61, 62) einstückig ausgebildet ist.

6. Hausgerät nach einem der vorhergehenden Ansprüche, welche an einer elastischen Manschette (5') des Hausgeräts angeordnet ist, welche Manschette (5') eine Öffnung eines Laugenbehälters (1) mit einer Fensteröffnung des Hausgeräts verbindet.

7. Hausgerät nach Anspruch 6, welche einstückig mit der Manschette (5') ausgebildet ist.

8. Hausgerät nach einem der vorhergehenden Ansprüche, welche zwei Abweiserelemente (61, 62) aufweist, welche einander entsprechend ausgebildet sind und symmetrisch zu einer Symmetrieachse (SA) der Manschette (5') des Hausgeräts angeordnet sind.

9. Hausgerät nach Anspruch 8, bei welcher die beiden Abweiserelemente (61, 62) als separate Komponenten ausgebildet sind und beabstandet zueinander angeordnet sind.

10. Hausgerät nach Anspruch 8, bei welcher die Abweiserelemente (61, 62) miteinander verbunden sind und einstückig ausgebildet sind.

## Claims

1. Domestic appliance for the care of laundry articles comprising a laundry drum (2) rotatably mounted in a container (1), the container (1) having an opening and the laundry drum (2) having a filling opening (3) for laundry corresponding with the opening, a housing having a window opening corresponding with the opening or the filling opening (3), a resilient sleeve (5') connecting the opening of the container (1) with the window opening, and a laundry diverter device (6) arranged at the sleeve (5') and disposed in an upper region of the opening of the container (10, **characterised in that** the laundry diverter device comprises at least one first diverter element (61), which is of wedge-shaped construction and has - in the direction of a first end (611, 621) on the side remote from a base part (613) - a flank course (614) which is flat in the direction of a longitudinal axis of the diverter element (61) and - in the direction of a second end (612, 622) opposite the first end (611, 621) on the side remote from the base part (613) - a flank course (615, 525) which is steep in the direction of a longitudinal axis of the diverter element (61), and is constructed to be undercut at the second end (612, 622) at least in a region, and in which at least one second diverter element (62) is constructed in correspondence with the first diverter element (61) and that the correspondingly constructed second end of the second diverter element (62) faces the second end (611, 622) of the first diverter element (61), wherein an undercut (616, 626) of a diverter element (61, 62) is constructed in such a manner that a rear side (617, 627), which faces the interior of the laundry drum (2) of a diverter element (61, 62) is constructed to be shorter at the second end (612, 622) in the longitudinal direction of the diverter element (61, 62) than a front side (618, 628) facing the external surroundings of the domestic appliance, wherein the diverter elements (61, 62) are so arranged at the sleeve (5') that they are disposed in a plane parallel to the plane of the filling opening (3), wherein the plane is perpendicular to an axis of rotation of the laundry drum (2), and wherein the diverter elements (61, 62) are so arranged at the sleeve (5') that their longitudinal axes are oriented in the circumferential direction of the sleeve (5').

2. Domestic appliance according to claim 1, in which the undercut (616, 626) is formed over the entire flank course (615, 625) at the second end (612, 622).

3. Domestic appliance according to one of the preceding claims, in which the shape of the first end (611, 621) of a diverter element (61, 62) runs out flatly in such a manner that a substantially step-free transition into the shape of an element (51) of a domestic appliance at which a deflector element (61, 62) is arranged is formed.

4. Domestic appliance according to any one of the preceding claims, in which the shape of the second end (612, 622) of a diverter element (61, 62) is formed in such a manner that a substantially step-free transition into the shape of an element (51) of the domestic appliance at which a deflector element (61, 62) is arranged is formed.

5. Domestic appliance according to any one of the preceding claims, in which a diverter element (61, 62) is formed integrally.

6. Domestic appliance according to any one of the preceding claims, which [laundry diverter device] is arranged at a resilient sleeve (5') of the domestic appliance, which sleeve (5') connects an opening of a solution container (1) with a window opening of the domestic appliance.

7. Domestic appliance according to claim 6, which [laundry diverter device] is formed integrally with the sleeve (5').

8. Domestic appliance according to any one of the preceding claims, which comprises two diverter elements (61, 62) constructed in correspondence with one another and arranged symmetrically with respect an axis (SA) of symmetry of the sleeve (5') of the domestic appliance.

9. Domestic appliance according to claim 8, in which the two diverter elements (61, 62) are constructed as separate components and arranged at a spacing from one another.

10. Domestic appliance according to claim 8, in which the diverter elements (61, 62) are connected together and formed integrally.

## Revendications

1. Appareil ménager destiné aux soins de pièces de linge comprenant un tambour à linge (2) monté de façon rotative dans un réservoir (1), lequel réservoir (1) présente une ouverture et le tambour à linge (2) une ouverture de remplissage (3) pour le linge correspondant à l'ouverture, un carter, qui présente une ouverture de fenêtre correspondant à l'ouverture et/ou à l'ouverture de remplissage (3), un manchon (5') élastique, qui relie l'ouverture du réservoir (1) à l'ouverture de fenêtre, et un dispositif déflecteur de linge (6) disposé sur le manchon (5'), qui est disposé dans une zone supérieure de l'ouverture du réservoir (1),
**caractérisé en ce que**
le dispositif déflecteur de linge présente au moins un premier élément déflecteur (61), qui est conçu en forme de clavette et présente, en direction d'une première extrémité (611, 621), sur le côté opposé au côté de base (613), un contour de flanc (614) plat en direction d'un axe longitudinal de l'élément déflecteur (61) et un tracé de flanc (615, 625) abrupt en direction d'un axe longitudinal de l'élément déflecteur (61), en direction d'une seconde extrémité (612, 622), opposée à la première extrémité (611, 621), sur le côté opposé au côté de base (613), et est conçu contre-dépouillé au moins par endroits sur la seconde extrémité (612, 622), et sur lequel au moins un second élément déflecteur (62) est conçu conformément au premier élément déflecteur (61) et **en ce que** la seconde extrémité, conçue conformément, du second élément déflecteur (62) est tournée vers la seconde extrémité (611, 622) du premier élément déflecteur (61), une contre-dépouille (616, 626) d'un élément déflecteur (61, 62) étant conçue par le fait qu'un côté arrière (617, 627), tourné vers l'intérieur du tambour à linge (2), d'un élément déflecteur (61, 62) est conçu plus court sur la seconde extrémité (612, 622) dans le sens longitudinal de l'élément déflecteur (61, 62) qu'un côté avant (618, 628), tourné vers l'environnement extérieur de l'appareil ménager, les éléments déflecteurs (61, 62) étant disposés sur le manchon (5'), de telle sorte qu'ils sont disposés dans un plan parallèle au plan de l'ouverture de remplissage (3), le plan étant perpendiculaire à un axe de rotation du tambour à linge (2),
les éléments déflecteurs (61, 62) étant disposés sur le manchon (5'), de telle sorte que leurs axes longitudinaux sont orientés dans le sens périphérique du manchon (5').

2. Appareil ménager selon la revendication 1, sur lequel la contre-dépouille (616, 626) est conçue sur l'ensemble du tracé de flanc (615, 625) sur la seconde extrémité (612, 622).

3. Appareil ménager selon l'une des revendications précédentes, sur lequel le formage de la première extrémité (611, 621) d'un élément déflecteur (61, 62) se termine plat, de telle sorte qu'on a une transition sensiblement sans palier dans le formage d'un élément (51) de l'appareil ménager, sur lequel est disposé un élément déflecteur (61, 62).

4. Appareil ménager selon l'une des revendications précédentes, sur lequel le formage de la seconde extrémité (612, 622) d'un élément déflecteur (61, 62) est conçu, de telle sorte qu'on a une transition sensiblement sans palier dans le formage d'un élément (51) de l'appareil ménager, sur lequel est disposé un élément déflecteur (61, 62).

5. Appareil ménager selon l'une des revendications précédentes, sur lequel un élément déflecteur (61, 62) est conçu d'une seule pièce.

6. Appareil ménager selon l'une des revendications précédentes, qui est disposé sur un manchon (5') élastique de l'appareil ménager, lequel manchon (5') relie une ouverture d'un réservoir de lessive (1) avec une ouverture de fenêtre de l'appareil ménager.

7. Appareil ménager selon la revendication 6, qui est conçu d'une seule pièce avec le manchon (5').

8. Appareil ménager selon l'une des revendications précédentes, qui présente deux éléments déflecteurs (61, 62), qui sont conçus conforme l'un à l'autre et sont disposés de façon symétrique par rapport à un axe de symétrie (SA) du manchon (5') de l'appareil ménager.

9. Appareil ménager selon la revendication 8, sur lequel les deux éléments déflecteurs (61, 62) sont conçus sous forme de composants séparés et sont disposés de façon espacée l'un par rapport à l'autre.

10. Appareil ménager selon la revendication 8, sur lequel les éléments déflecteurs (61, 62) sont reliés l'un à l'autre et sont conçus d'une seule pièce.
